# EUROPÄISCHE PATENTSCHRIFT

(11) **EP 0 917 703 B1**
(45) Veröffentlichungstag und Bekanntmachung des Hinweises auf die Patenterteilung: **26.04.2000**
(21) Anmeldenummer: 97937552.4
(22) Anmeldetag: 05.08.1997
(51) Int. Cl.: G09F 9/30

(54) **OPTISCHE ANZEIGEVORRICHTUNG**
OPTICAL DISPLAY DEVICE
DISPOSITIF D'AFFICHAGE OPTIQUE

(30) Priorität: 07.08.1996 DE 19631827
(43) Veröffentlichungstag der Anmeldung: 26.05.1999
(73) Patentinhaber: Dambach-Werke GmbH, D-76456 Kuppenheim (DE)
(72) Erfinder: ESCHBACH, Bernd, D-76228 Karlsruhe (DE); BAUMSTARK, Erwin, D-76456 Kuppenheim (DE)
(74) Vertreter: Fleck, Hermann-Josef, Dr.-Ing.
(86) Internationale Anmeldenummer: EP9704264
(87) Internationale Veröffentlichungsnummer: WO9806086

(56) Entgegenhaltungen:
- EP-A- 0 413 877
- DE-A- 3 440 856
- DE-U- 8 607 138

## Beschreibung

Die Erfindung bezieht sich auf eine optische Anzeigevorrichtung zur Darstellung von Zeichen, beispielsweise im Straßenverkehr, auf einem in einer Tragevorrichtung angeordneten Anzeigefeld, das streifenförmige, voneinander beabstandete Anzeigesegmente aufweist.

Eine derartige Anzeigevorrichtung ist in der DE-U 86 07 138.6 als bekannt ausgewiesen. Bei dieser bekannten Anzeigevorrichtung sind innerhalb einer Tragvorrichtung Anzeigesegmente mit jeweils einem Zeichen um eine vertikale Achse schwenkbar gelagert. Die Ebene der Tragvorrichtung ist im wesentlichen normal zur Bewegungsrichtung eines Beobachters ausgerichtet und auch die Anzeigesegmente sind im wesentlichen in dieser Ebene ausgerichtet.

In der DE-A 34 40 856 ist eine optische Anzeigevorrichtung gezeigt, bei der einzelne Reihen von Bildpunkten bezüglich einer vertikalen Ebene zurückversetzt sind, zwischen denen keilförmige Vorsprünge angeordnet sind. Auch diese Anzeigevorrichtung ist mit ihrer Tragvorrichtung im wesentlichen vertikal ausgerichtet.

Bei einer weiteren Anzeigevorrichtung gemäß der DE 40 22 650 C1 sind Zeichen in Form von alphanumerischen Zeichen, Symbolen oder Bildern auf einer flachen, im wesentlichen vertikal aufgestellten oder aufgehängten Anzeigetafel mittels selbstleuchtender Bildpunkte darstellbar, die über Lichtleitfasern beleuchtet werden.

Diese bekannten optischen Anzeigevorrichtungen benötigen zum Darstellen und Erkennen der Zeichen insbesondere aus größerer Entfernung im Straßenverkehr gewisse Mindesthöhen. Mitunter sind die Platzverhältnisse ungünstig, um optische Anzeigevorrichtungen gut sichtbar anbringen zu können. Beispielsweise in Tunneln oder Unterführungen ist die Bauhöhe beschränkt, so daß nicht selten herabhängende Anzeigevorrichtungen von LKWs abgerissen werden.

Der Erfindung liegt die Aufgabe zugrunde, eine optische Anzeigevorrichtung der eingangs genannten Art bereitzustellen, die bei guter Sichtbarkeit möglichst geringe Bauhöhe hat.

Diese Aufgabe wird mit den im Patentanspruch 1 angegebenen Merkmalen gelöst. Hiernach ist also vorgesehen, daß die Tragvorrichtung im wesentlichen parallel zu einer vorgegebenen Bewegungsrichtung eines Beobachters ausgerichtet ist, daß das Anzeigefeld aus mehreren voneinander beabstandeten, in der Reihenfolge entsprechend dem darzustellenden Zeichen in der Bewegungsrichtung hintereinander angeordneten Anzeigesegmenten gebildet ist, wobei die Anzeigesegmente im wesentlichen parallel zu der Flächennormalen der das Anzeigefeld aufnehmenden Tragvorrichtung oder um weniger als 45° gegenüber der Flächennormalen geneigt und der Blickrichtung des Beobachters zugekehrt angeordnet sind.

Durch diese Ausbildung der optischen Anzeigevorrichtung wird das Anzeigefeld vom mechanischen Aufbau her vom Beobachter aus gesehen in die Tiefe parallel zur Bewegungsrichtung verlagert, so daß eine sehr geringe Bauhöhe oder -breite erforderlich ist. Optisch entsteht der Eindruck einer im wesentlichen senkrecht zur Sehachse des Beobachters stehenden zusammenhängenden Anzeigefläche. Die Bauhöhe oder -breite ist wesentlich geringer als die optische Höhe oder Breite, z.B. 3 bis 5 cm für eine Anzeigehöhe von 60 cm oder mehr. Die Anzeigesegmente können je nach dem, ob sie über oder seitlich von dem Beobachter angeordnet sind, horizontale oder vertikale Streifen einer angenommenen entsprechenden zusammenhängenden ebenen Anzeigefläche sein.

Beispielsweise ist der Aufbau derart, daß die Anzeigensegmente mit ihrem unteren Rand horizontal ausgerichtet sind und daß die von dem Beobachter aus gesehen in Bewegungsrichtung aufeinanderfolgenden Anzeigensegmente entsprechenden Streifen einer flachen Anzeigefläche in der Reihenfolge von oben nach unten entsprechen. Die Breite der Anzeigensegmente kann abhängig von der gewünschten Bauhöhe festgelegt werden, wobei bei einer gerasterten Zeichendarstellung die Anzeigensegmente z.B. auf eine Bildpunktreihe beschränkt werden kann und entsprechend viele Anzeigensegmente in der Tiefe hintereinander angeordnet werden. In einem Tunnel oder einem engen Fluchtweg wird somit die lichte Querschnittsweite des Durchgangs kaum eingeengt. Damit ist auch eine einfache Nachrüstung in vorhandenen Anlagen praktisch uneingeschränkt möglich.

Eine weitere vorteilhafte Maßnahme besteht darin, daß die Anzeigensegmente mit ihrer Flächennormalen geschwenkt oder schwenkbar in einer Halterung angebracht sind. Durch das Kippen der Anzeigensegmente bezüglich der Beobachtungsrichtung kann auch bei breiteren Anzeigensegmenten eine sehr geringe Bauhöhe bzw., bei seitlicher Anordnung, Baubreite erzielt werden. Zudem können die Anzeigensegmente für eine optimale Sichtbarkeit auf den Beobachter ausgerichtet werden, so daß z.B. auch ein enger Lichtkegel der Lichtstärkeverteilung der Bildpunkte über einen großen Annäherungsweg des Beobachters deutlich sichtbar ist.

Eine einfache Montage ergibt sich z.B. dadurch, daß die Anzeigensegmente in der Halterung seitlich angebracht sind.

Ein günstiger Aufbau wird dadurch erzielt, daß die Zeichen rasterförmig aus selbstleuchtenden Bildpunkten aufgebaut sind, insbesondere, wenn die Bildpunkte mittels Lichtleitfasern beleuchtbar sind. Dabei können die Bildpunkte variabel ansteuerbar sein oder in Gruppen Bündeln von Lichtleitfasern zugeordnet sein. Für die meisten Fälle z.B. im Straßenverkehr ist ein Aufbau günstig, bei dem die Anzeigensegmente eine oder mehrere Reihen von Bildpunkten umfassen. Eine Reihe hat den Vorteil, daß die Anzeigevorrichtung äußerst flach ausgebildet werden kann und daß der Abstand von Bildpunkt zu Bildpunkt in Tiefenrichtung sich bei Annäherung gleichförmig vergrößert.

Verschiedene andere Varianten sind je nach Beobachtungssituation denkbar, wobei die Anzeigensegmente z.B. auch gekrümmt ausgebildet sein können. Die gesamte Anzeigevorrichtung kann auch gegenüber der Bewegungsrichtung eines sich nähernden Beobachters schräg nach hinten abfallend angeordnet sein, um die einzelnen Anzeigensegmente gewünschtenfalls aus noch flacherem Beobachtungswinkel wahrnehmen zu können.

Eine einfache, stabile Ausbildung der Anzeigevorrichtung bei einfacher optischer Abschirmung von Bereichen zwischen den Anzeigensegmenten und einfachem Schutz optischer und elektronischer Komponenten wird dadurch erzielt, daß die Anzeigesegmente Abschnitte einer einstückigen, im Längsschnitt sägezahnförmig profilierten Trageplatte sind. Hierbei sind die sichtbaren äußeren Flächen der Trägervorrichtung mit der Trageplatte vorzugsweise schwarz lackiert.

Für den einfachen Aufbau und eine einfache Montage bei vorteilhafter optischer Funktion wird dadurch erhalten, daß die Anzeigensegmente dreischichtig aufgebaut sind, wobei auf der dem Beobachter zugekehrten Außenseite ein Glasstreifen aufgebracht und auf der dem Beobachter abgekehrten Innenseite ein die Leuchtelemente tragender Trägerstreifen angeordnet ist und die Leuchtelemente in Durchbrüche des mittleren Segmentstreifens ragen. Fallen Bildpunkte eines Streifens aus, so braucht lediglich der entsprechende Streifen entfernt und ersetzt zu werden. Die besondere Anordnung des Glasstrreifens hat beispielsweise gegenüber einer vollständigen Abdeckung mit einer Scheibe auf der Unterseite der Anzeigevorrichtung den Vorteil, daß Spiegelungen von Rücklichtern vorausfahrender Kraftfahrzeuge vermieden werden.

Eine gewisse Anpassung an die Blickrichtung des Beobachters in besonderen Situationen kann dadurch erzielt werden, daß die Tragvorrichtung mittels einer Schwenkvorrichtung schwenkbar an einer Wand oder einem Gestell anbringbar ist.

Ist vorgesehen, daß der Abstand der rasterförmigen Bildpunkte quer zur Bewegungsrichtung von dem vorderen zu dem hinteren Anzeigensegment zunimmt, so wird ein konisches Zulaufen der angezeigten Zeichen in Tiefenrichtung vermieden, und eine parallele Ausrichtung wie bei einer üblichen vertikalen Anzeigefläche erzielt.

Die Erfindung wird nachfolgend anhand eines Ausführungsbeispiels unter Bezugnahme auf die Zeichnungen näher erläutert. Es zeigen:
- Fig. 1: eine Anzeigevorrichtung mit hintereinander angeordneten Anzeigensegmenten,
- Fig. 2: eine schematische Darstellung einer Beobachtungssituation,
- Fig. 3: eine weitere Ausführungsform der Anzeigevorrichtung im Längsschnitt,
- Fig. 4: einen Ausschnitt der Ausführungsform nach Fig. 3 und
- Fig. 5: eine an der Decke eines Tunnels schwenkbar angebrachte Anzeigevorrichtung.

In Fig. 1 ist eine optische Anzeigevorrichtung 10 zur Darstellung von Zeichen in Form von alphanumerischen Daten, Symbolen, Bildern oder dgl. mit streifenförmigen, horizontal angeordneten Anzeigensegmenten 1 dargestellt, die vorliegend jeweils drei Reihen von Bildpunkten 1.1 umfassen. Die Anzeigensegmente 1 sind in einer schematisch dargestellten Halterung 2 mit ihren seitlichen Endbereichen angebracht.

Die Anzeigensegmente 1 sind mit Lochreihen versehen, in die entsprechend den darzustellenden Zeichen oder über die gesamte Fläche Leuchtelemente 3 mit Lichtleitfasern 3.1 oder anderen Leuchtelementen, wie z.B. LEDs, eingebracht sind. Die Anzeigensegmente 1 bilden gemeinsam ein Anzeigenfeld 4. In dem Anzeigenfeld 4 sind, wie auch aus Fig. 2 ersichtlich, die Anzeigensegmente 1 von einem Beobachter A aus gesehen von vorne nach hinten aufeinanderfolgend angeordnet, wobei die von vorne nach hinten aufeinanderfolgenden Anzeigensegmente Streifen einer flachen Anzeigenfläche in der Reihenfolge von oben nach unten entsprechen.

Die Anzeigensegmente 1 sind mit ihrer Flächennormalen etwas zu dem Beobachter A hin geneigt, wie ebenfalls aus den Fig. 1 und 2 erkennbar ist. Eine derartige Neigung der Anzeigensegmente 1 hat den Vorteil, daß der Lichtkegel der Lichtstärkeverteilungskurve optimal auf einen gewünschten Beobachtungsbereich ausgerichtet werden kann. Zudem wird durch die Neigung der Anzeigensegmente 1 auch der flache Aufbau der Anzeigevorrichtung 10 begünstigt. Die Anzeigensegmente 1 können schwenkbar in der Halterung angebracht sein, um eine optimale Anpassung an unterschiedliche Beobachtungsverhältnisse z.B. in Abhängigkeit von der Fahrgeschwindigkeit zu erzielen.

Die Breite der Anzeigensegmente 1 kann auf eine minimale Ausdehnung nur einer Reihe von Bildpunkten 1.1 beschränkt werden, indem entsprechend viele Anzeigensegmente 1 hintereinander angeordnet werden. Der Abstand der Anzeigensegmente 1 richtet sich ebenfalls nach den Beobachtungsverhältnissen und kann leicht der jeweiligen Situation angepaßt werden. Auch ist es möglich, die Anzeigevorrichtung 10 als ganze zu schwenken, wobei z.B. die in Fig. 1 gezeigte Anzeigevorrichtung 10 mit ihrem hinteren Ende gegenüber dem vorderen Ende herabgeschwenkt ist.

Für eine seitliche Anbringung der Anzeigevorrichtung kann eine Aufteilung einer angenommenen flachen Anzeigefläche in vertikaler Richtung in Anzeigensegmenten vorgenommen werden, die entsprechend dem darzustellenden Zeichen aufeinanderfolgend hintereinander auf der rechten oder linken Seite der Bewegungsrichtung des Beobachters angeordnet werden, wobei die von dem Beobachter abgekehrte Rand eines angemessenen flachen Anzeigefeldes im Aufbau mit den Anzeigensegmenten jeweils zuvorderst angeordnet ist.

Außer im Straßenverkehr bieten sich Einsatzmöglichkeiten z.B. im Luftverkehr, für Fußgänger oder im Schienenverkehr usw.

In Fig. 3 ist eine weitere Ausführungsform der Anzeigevorrichtung 10 im Längsschnitt wiedergegeben. Hierbei sind die Anzeigensegmente 1 Abschnitte einer im Längsschnitt sägezahnförmig profilierten Tragplatte 11, die eine geschlossene Fläche bildet. Oberhalb der Tragplatte 11 können optische und elektronische Elemente und auch eine komplette Steuereinheit angeordnet werden. Alternativ kann eine Steuereinheit zur besseren Bedienung, z.B. auch in einer Nische eines Tunnels, untergebracht und mit der Anzeigevorrichtung 10 über eine Leitung verbunden sein. Pro Anzeigensegment 1 ist gemäß Fig. 3 nur eine Reihe von Leuchtelementen 3 bzw. Bildpunkten 1.1 vorgesehen. Dadurch vergrößert sich der Abstand der Bildpunkte in Tiefenrichtung bei Annäherung aus Sicht des Beobachters gleichförmig. Dieser Aufbau erlaubt eine äußerst geringe Bauhöhe von z.B. 3 cm bis 5 cm bei einer optischen Höhe der Anzeige von z.B. 60 cm oder mehr.

Fig. 4 zeigt einen Ausschnitt der in Fig. 3 gezeigten Ausführungsform. Die Anzeigensegmente 1 sind dabei dreischichtig aufgebaut, wobei auf der dem Beobachter zugekehrten Außenseite ein Glasstreifen 1.4 z.B. durch Kleben aufgebracht ist, während auf der von dem Beobachter abgekehrten Rückseite ein Trägerstreifen 1.2 mit den Leuchtelementen 3 z.B. mittels zwei oder vier Schrauben befestigt ist. Die Leuchtelemente 3 ragen in Durchbrüche des Segmentstreifens 1.3. Bei diesem Aufbau können defekte Leuchtelemente 3 einfach mit dem Trägerstreifen 1.2 ausgetauscht werden. Auch wird eine Spiegelung an der besonderen Abdeckung mit den Glasstreifen 1.4 z.B. von Rücklichtern vorausfahrender Autos vermieden. Vorteilhaft sind auch die Außenseiten der zwischen den Anzeigesegmenten 1 befindlichen Zwischenstücke 5 schwarz lackiert, so daß störende Reflexionen unterdrückt werden.

In Fig. 5 ist eine schwenkbare Montage der Anzeigevorrichtung 10 z.B. an einer Decke 6 eines Tunnels gezeigt. Im vorderen Bereich ist die Anzeigevorrichtung 10 mittels eines Halteelementes 7 an der Decke 6 und andererseits an einem Gelenk 8 einer Tragvorrichtung der Anzeigevorrichtung befestigt, während im hinteren Bereich ein Verstellelement 9 ebenfalls an einem Gelenk 8 und an der Decke 6 angebracht ist. Mittels des Verstellelementes 9 kann die Anzeigevorrichtung 10 aus ihrer horizontalen Lage in eine leicht geneigte Lage gebracht und darin festgelegt werden.

Der beschriebene Aufbau ergibt eine insbesondere in Tunnels anordenbare Anzeigevorrichtung äußerst flacher Bauhöhe, wobei die optische Höhe für eine gute Erkennbarkeit der Zeichen gewährleistet ist. Zudem führt der Aufbau dazu, daß sich die Darstellung bei Annäherung in Folge der Winkeländerung schnell vergrößert und innerhalb kurzer Zeit erkennen läßt.

## Patentansprüche

1. Optische Anzeigevorrichtung zur Darstellung von Zeichen, insbesondere im Straßenverkehr, auf einem in einer Tragvorrichtung (2,11) angeordneten Anzeigefeld (4), das streifenförmige, voneinander beabstandete Anzeigesegmente (1) aufweist,
dadurch gekennzeichnet,
daß die Tragvorrichtung (2,11) im wesentlichen parallel zu einer vorgegebenen Bewegungsrichtung (R) eines Beobachters (A) ausgerichtet ist,
daß das Anzeigefeld (4) aus mehreren voneinander beabstandeten, in der Reihenfolge entsprechend dem darzustellenden Zeichen in der Bewegungsrichtung hintereinander angeordneten Anzeigensegmenten (1) gebildet ist, wobei die Anzeigesegmente (4) im wesentlichen parallel zu der Flächennormalen (N) der das Anzeigefeld (4) aufnehmenden Tragvorrichtung (2,11) oder um weniger als 45° gegenüber der Flächennormalen (N) geneigt und der Blickrichtung des Beobachters (A) zugekehrt angeordnet sind.

2. Anzeigenvorrichtung nach Anspruch 1,
dadurch gekennzeichnet,
daß die Anzeigensegmente (1) mit ihrem unteren Rand horizontal ausgerichtet sind und
daß die von dem Beobachter (A) aus gesehen in Bewegungsrichtung (R) aufeinanderfolgenden Anzeigensegmente (1) entsprechenden Streifen einer flachen Anzeigefläche in der Reihenfolge von oben nach unten entsprechen.

3. Anzeigevorrichtung nach Anspruch 1 oder 2,
dadurch gekennzeichnet,
daß die Anzeigesegmente (1) mit ihrer Flächennormalen zum Beobachter (A) schwenkbar in einer Halterung (2) angebracht sind.

4. Anzeigevorrichtung nach einem der vorhergehenden Ansprüche,
dadurch gekennzeichnet,
daß die Anzeigensegmente (1) in der Halterung (2) seitlich angebracht sind.

5. Anzeigevorrichtung nach einem der vorhergehenden Ansprüche,
dadurch gekennzeichnet,
daß die Zeichen rasterförmig aus selbstleuchtenden Bildpunkten (1.1) aufgebaut sind.

6. Anzeigevorrichtung nach Anspruch 5,
dadurch gekennzeichnet,
daß die Bildpunkte (1.1) mittels Lichtleitfasern (3.1) beleuchtbar sind oder Leuchtdioden sind.

7. Anzeigevorrichtung nach Anspruch 5 oder 6,
dadurch gekennzeichnet,
daß die Anzeigesegmente (1) eine oder mehrere Reihen von Bildpunkten (1.1) umfassen.

8. Anzeigevorrichtung nach einem der Ansprüche 1 bis 7,
dadurch gekennzeichnet,
daß die Anzeigesegmente (1) Abschnitte einer einstückigen, im Längsschnitt sägezahnförmig profilierten Trageplatte (11) sind.

9. Anzeigevorrichtung nach einem der Ansprüche 1 bis 8,
dadurch gekennzeichnet,
daß die Anzeigesegmente (1) dreischichtig aufgebaut sind, wobei auf der dem Beobachter (A) zugekehrten Außenseite ein Glasstreifen (1.4) aufgebracht und auf der dem Beobachter (A) abgekehrten Innenseite ein die Leuchtelemente (9) tragender Trägerstreifen (1.2) angeordnet ist und die Leuchtelemente (3) in Durchbrüche des mittleren Segmentstreifens (1.3) ragen.

10. Anzeigevorrichtung nach einem der Ansprüche 1 bis 9,
dadurch gekennzeichnet,
daß die Tragvorrichtung (2,11) mittels einer Schwenkvorrichtung schwenkbar an einer Wand oder einem Gestell anbringbar ist.

11. Anzeigevorrichtung nach einem der Ansprüche 5 bis 10,
dadurch gekennzeichnet,
daß der Abstand der rasterförmigen Bildpunkte (1.1) quer zur Bewegungsrichtung (R) von dem vorderen zu dem hinteren Anzeigesegment zunimmt.

## Claims

1. Optical display device for the representation of signs, more especially road signs, on a display panel (4) which is disposed in a supporting device (2, 11) and has strip-like display segments (1) spaced from one another, characterised in that the supporting device (2, 11) is orientated substantially parallel to a predetermined direction of movement (R) of an observer (A), in that the display panel (4) is formed from a plurality of display segments (1), which are spaced from one another and are disposed one behind the other, when viewed with respect to the direction of movement, in the sequence corresponding to the sign to be represented, the display segments (1) being disposed so as to lie substantially parallel to the surface normal (N) of the supporting device (2, 11), which accommodates the display panel (4), or so as to be inclined by less than 45° relative to the surface normal (N) and facing the viewing direction of the observer (A).

2. Display device according to claim 1, characterised in that the display segments (1) are orientated horizontally with their lower edge, and in that the display segments (1), which succeed one another when viewed by the observer (A) in the direction of movement (R), correspond to appropriate strips of a flat display surface in the sequence from top to bottom.

3. Display device according to claim 1 or 2, characterised in that the display segments (1) are mounted with their surface normal relative to the observer (A) so as to be pivotable in a holder (2).

4. Display device according to one of the preceding claims, characterised in that the display segments (1) are laterally mounted in the holder (2).

5. Display device according to one of the preceding claims, characterised in that the signs are constructed in a raster-like manner from luminous image dots (1.1).

6. Display device according to claim 5, characterised in that the image dots (1.1) are illuminatable by means of optical fibres (3.1) or are light-emitting diodes.

7. Display device according to claim 5 or 6, characterised in that the display segments (1) include one or more rows of image dots (1.1).

8. Display device according to one of claims 1 to 7, characterised in that the display segments (1) are portions of a one-piece supporting plate (11), which has a saw-tooth-shaped profile when viewed in longitudinal section.

9. Display device according to one of claims 1 to 8, characterised in that the display segments (1) have a three-layered construction, a glass strip (1.4) being applied to the external surface facing the observer (A), a carrier strip (1.2), which carries the light-emitting means (3) being disposed on the internal surface remote from the observer (A), and the light-emitting means (3) protruding into openings in the central segment strip (1.3).

10. Display device according to one of claims 1 to 9, characterised in that the supporting device (2, 11) is pivotably mountable on a wall or a frame by means of a pivoting device.

11. Display device according to one of claims 5 to 10, characterised in that the spacing between the raster-like image dots (1.1) transversely relative to the direction of movement (R) increases from the front display segment to the rear display segment.

## Revendications

1. Dispositif d'affichage optique pour la représentation de signes, notamment pour le trafic routier, avec un panneau d'affichage (4) disposé sur un dispositif de support (2.11), panneau d'affichage qui présente des segments d'affichage (1) distants les uns des autres,
caractérisé
en ce que le dispositif de support (2.11) est orienté en substance parallèlement à une direction de déplacement de consigne (R) d'un observateur (A),
en ce que le panneau d'affichage (4) est formé par plusieurs segments d'affichage (1) distants situés les uns derrière les autres, dans l'ordre correspondant, dans la direction de déplacement, au signe à représenter, où les segments d'affichage (4) sont disposés en substance à la normale (N) à la surface du dispositif de support (2.11) portant le panneau d'affichage ou sont inclinés de moins de 45° par rapport à cette normale (N) et font face à la direction du regard de l'observateur (1).

2. Dispositif d'affichage suivant la revendication 1,
caractérisé
en ce que le bord inférieur des segments d'affichage (1) est orienté horizontalement, et
en ce que vus depuis l'observateur (A), les segments d'affichage (1) successifs correspondent à des bandes correspondantes d'une surface d'affichage plane dans la succession de haut en bas.

3. Dispositif d'affichage suivant la revendication 1 ou 2,
caractérisé en ce que les segments d'affichage (1) sont montés à pivotement dans un support (2) avec leur normale dirigée vers l'observateur (A).

4. Dispositif d'affichage suivant l'une quelconque des revendications précédentes,
caractérisé
en ce que les segments d'affichage (1) sont montés latéralement dans le support (2).

5. Dispositif d'affichage suivant l'une quelconque des revendications précédentes,
caractérisé
en ce que les signes sont constitués par des pixels luminescents (1.1) disposés en grille.

6. Dispositif d'affichage suivant la revendication 5,
caractérisé
en ce que les pixels peuvent être éclairés au moyen de fibres optiques (3.1) ou sont des diodes lumineuses.

7. Dispositif d'affichage suivant les revendications 5 ou 6,
caractérisé
en ce que les segments d'affichage (1) comprennent une ou plusieurs rangées de pixels (1.1).

8. Dispositif d'affichage suivant l'une quelconque des revendications de 1 à 7,
caractérisé
en ce que les segments d'affichage (1) sont des sections d'une plaque de support (11) en une pièce, à profil en dents de scie en coupe longitudinale.

9. Dispositif d'affichage suivant l'une quelconque des revendications de 1 à 8,
caractérisé
en ce que les segments d'affichage (1) sont constitués par trois couches, où sur la face extérieure orientée vers l'observateur (A) est appliquée une bande de verre (1.4) et où sur la face intérieure non orientée vers l'observateur (A) est disposée une bande de support (1.2) portant les éléments lumineux (3) et où les éléments lumineux (3) pénètrent dans des percements de la bande de segment médiane (1.3).

10. Dispositif d'affichage suivant l'une quelconque des revendications de 1 à 9,
caractérisé
en ce que le dispositif de support (2.11) peut au moyen d'un dispositif de pivotement être monté à pivotement sur une paroi ou sur un châssis.

11. Dispositif d'affichage suivant l'une quelconque des revendications de 5 à 10,
caractérisé
en ce que la distance entre les pixels en grille (1.1) augmente transversalement à la direction de déplacement depuis le segments d'affichage avant jusqu'au segment d'affichage arrière.
